# FASCICULE DE BREVET EUROPEEN

(11) **EP 0 539 257 B1**
(45) Date de publication et mention de la délivrance du brevet: **29.05.1996**
(21) Numéro de dépôt: 92402725.3
(22) Date de dépôt: 06.10.1992
(51) Int. Cl.: F42B 12/62

(54) **Obus cargo**
Trägergeschoss
Cargo munition

(30) Priorité: 22.10.1991 FR 9113001
(43) Date de publication de la demande: 28.04.1993
(73) Titulaire: GIAT Industries, F-78034 Versailles Cédex (FR)
(72) Inventeur: Sauvestre, Gérard, 1800 Bourges (FR); Dion, Dominique, 18000 Bourges (FR); Aumasson, Régis, 18000 Bourges (FR)

(56) Documents cités:
- EP-A- 0 395 456
- FR-A- 2 363 077

## Description

Le domaine de la présente invention est celui des obus cargos d'artillerie.

Les obus cargos sont des projectiles destinés à transporter une charge utile, puis à la libérer en un point de leur trajectoire.

La charge utile pourra être par exemple une charge éclairante ou encore être constituée par un empilement de plusieurs sous-munitions.

Le brevet FR2363077 décrit un tel type d'obus qui comporte une enveloppe fermée à une de ses extrémités par un culot et à l'autre par une ogive.

Une composition pyrotechnique génératrice de gaz est disposée à l'intérieur de l'ogive. Elle est initiée par une fusée chronométrique et engendre une pression de gaz qui agit sur un piston. La poussée exercée par le piston sur l'empilement des sous-munitions entraîne la séparation du culot et de l'enveloppe du projectile puis l'éjection des sous-munitions hors de l'enveloppe.

Ces obus cargos sont le plus souvent gyrostabilisés en étant tirés à partir d'un canon à tube rayé. Il se pose alors le problème de l'entraînement en rotation de la charge utile par l'obus cargo.

Le brevet US4771696 propose un obus cargo dans lequel une ceinture disposée sur l'enveloppe assure l'entraînement en rotation de cette dernière par les rayures du tube de l'arme. L'enveloppe présente sur sa surface cylindrique interne des encoches radiales qui coopèrent avec des créneaux complémentaires réalisés sur la surface externe d'un culot.

Le culot vient en appui sur la charge utile au niveau d'une couronne qui porte des encoches aménagées suivant une direction axiale et coopérant avec des créneaux correspondants portés par la charge utile.

Le culot est maintenu en appui contre la charge utile au moyen d'une bague filetée.

Une telle solution est relativement complexe car elle impose de réaliser sur le culot des encoches suivant les directions radiales et axiales.

Le brevet EP395456 dont l'exposé forme le préambule de la revendication indépendante 1, décrit également un culot portant des créneaux et encoches coopérant avec la charge utile pour l'entraîner en rotation. Ce brevet mentionne également la possibilité d'entraîner la charge utile par des clavettes radiales traversant l'enveloppe de l'obus.

De plus l'enveloppe du cargo est en général relativement mince afin de permettre l'emport d'une charge utile importante ce qui limite la profondeur des encoches radiales et donc la tenue mécanique de ces dernières.

Enfin avec un tel mode d'assemblage, des fuites de gaz sont possibles entre le culot et la bague de maintien filetée, c'est pourquoi il est indispensable de prévoir un prolongement arrière qui est vissé sur le culot et vient en appui sur l'arrière de l'enveloppe.

Ce prolongement constitue une pièce supplémentaire qu'il faut fabriquer, approvisionner et monter sur l'obus ce qui est pénalisant du point de vue coût. De plus il impose la réalisation d'un usinage supplémentaire permettant de réaliser le montage sur le culot.

C'est le but de l'invention que de proposer un obus cargo dans lequel les moyens permettant l'entraînement en rotation de la charge utile sont de conception simple et peu coûteuse tout en présentant une excellente tenue mécanique.

L'obus proposé par l'invention peut également être facilement adapté à une charge utile de masse différente sans que la tenue mécanique du cargo ne soit altérée.

Ainsi l'invention a pour objet un obus cargo destiné à transporter au moins une charge et constitué par une enveloppe sur laquelle est disposée au moins une ceinture d'entraînement en rotation, enveloppe fermée à une de ses extrémités par un culot et à l'autre par une ogive à l'intérieur de laquelle est disposée une composition pyrotechnique génératrice de gaz destinée à venir agir sur un piston au moment de l'ejection de la charge, obus comportant des moyens qui assurent l'entraînement en rotation de la charge par l'enveloppe et caractérisé en ce que ces moyens d'entraînement comprennent, d'une part des crénaux aménagés sur un prolongement de l'ogive et coopérant avec des encoches aménagées sur une face supérieure du piston, et d'autre part des moyens de liaison en rotation du piston et de la charge elle-même.

Une telle disposition permet d'assurer l'entraînement en rotation de la charge par l'intermédiaire de l'ogive du projectile.

Selon un mode particulier de réalisation de l'invention, les moyens de liaison en rotation du piston et de la charge elle même comprennent au moins deux dégagements portés par une face inférieure du piston et disposés en regard de dégagements analogues aménagés sur la charge, ces dégagements étant destinés à recevoir des clavettes qui réalisent la liaison en rotation entre la charge et le piston.

Dans le cas où la charge se trouve divisée en au moins deux sous-charges empilées axialement à l'intérieur de l'enveloppe, la sous-charge en contact avec le piston porte également sur une face inférieure des dégagements disposés en regard de dégagements analogues aménagés sur la sous-charge adjacente, ces dégagements étant destinés à recevoir eux aussi des clavettes qui réalisent la liaison en rotation entre les deux sous-charges.

De façon avantageuse, l'obus comporte une bague filetée vissée sur un taraudage aménagé sur la face interne de l'ogive et venant en appui sur le piston.
La figure 1 est une vue en coupe longitudinale d'un obus cargo selon l'invention,
Les figures 2a et 2b sont des vues de l'ogive seule, la figure 2b étant une vue en coupe axiale suivant le plan AA de la figure 2a,
La figure 3a est une vue du piston en coupe axiale suivant le plan BB de la figure 3c,
Les figures 3b et 3c sont des vues frontales du piston suivant respectivement sa face avant et sa face arrière.
La figure 3d représente sous deux vues la clavette destinée à être disposée dans les dégagements.

En se reportant à la figure 1, un obus cargo 1, est constitué d'une enveloppe 2 cylindrique en acier, fermée à une de ses extrémités (dite extrémité arrière) par un culot 3, et à son autre extrémité (dite extrémité avant) par une ogive 4.

L'enveloppe porte à sa partie arrière une ceinture 5 destinée à prendre les rayures du tube d'une arme (non représentée) et à entraîner ainsi l'enveloppe en rotation.

La ceinture est constituée par une bague de cuivre soudée sur la surface externe de l'enveloppe.

L'ogive porte une fusée chronométrique 6 de type connu qui est programmée mécaniquement ou électroniquement avant le tir de l'obus par l'arme. Cette fusée commande à l'issue de la durée ainsi programmée l'allumage d'une composition pyrotechnique génératrice de gaz 7.

Le culot 3 est rendu solidaire de l'enveloppe 2 au moyen d'un filetage 8 dont le sens de rotation est inverse de celui des rayures du tube de l'arme.

L'ogive 4 est également liée à l'enveloppe 2 par un filetage 9 dont le sens de rotation est identique à celui des rayures du tube de l'arme.

L'enveloppe contient ici un empilement de trois sous-charges 10a, 10b, 10c qui ne sont pas décrites plus en détail et qui pourront par exemple être des mines dispersables.

La sous-charge 10c disposée à l'arrière de l'obus est en appui sur le culot 3, la sous-charge avant 10a est en contact avec un piston 11, la sous-charge médiane 10b étant en contact avec les deux autres.

Le piston 11 sépare l'empilement de sous-charges d'une cavité 12 interne à l'ogive 4. Ce piston est destiné à recevoir la pression des gaz générés par la combustion de la charge pyrotechnique 7.

Les figures 2a et 2b représentent plus en détail l'ogive 4. Cette derniere comporte a sa partie avant un taraudage 15, destiné à recevoir la fusée chronométrique 6, et à sa partie arrière 4 un prolongement 16.

Ce prolongement porte le filetage 9, qui permet de solidariser l'ogive et l'enveloppe de l'obus, ainsi que quatre créneaux 13 régulièrement répartis angulairerement et séparés par des encoches 14.

Ces créneaux 13 sont destinés à venir réaliser la liaison en rotation de l'ogive 4 et du piston 11.

L'ogive porte également sur sa surface interne un taraudage 26 destiné à recevoir une bague 25 (voir figure 1) dont la fonction sera précisée par la suite.

Les figures 3a, 3b et 3c représentent le piston 11 en détails. Ce dernier est constitué par une plaque cylindrique dont le diamètre externe est sensiblement égal au diamètre interne de l'enveloppe de l'obus.

La surface cylindrique externe du piston 11 porte une gorge 23 qui est destinée à recevoir un joint (non représenté) qui réalisera une étanchéité aux gaz générés par la composition pyrotechnique 7.

La face avant 19 du piston 11 (représentée figure 3b) porte quatre créneaux 17 séparés par des encoches 18.

Les créneaux 17 et encoches 18 sont destinés à venir coopérer avec les créneaux 13 et encoches 14 portés par l'ogive de façon à assurer la liaison en rotation de l'ogive 4 et du piston 11.

A cette fin les largeurs des encoches 18 portées par le piston 11 seront égales aux largeurs des créneaux 13 portés par l'ogive 4.

La face arrière 20 du piston 11 (représentée figure 3c) porte deux dégagements 21 aménagés au niveau du diamètre externe et de façon symétrique l'un de l'autre relativement à un plan radial (P) du piston.

Ces dégagements sont délimités (voir fig 3a) par un plan 21a parallèle au plan radial P et par une surface 21b parallèle à la face arrière 20 et limitée par la surface cylindrique externe du piston.

Les sous-charges présentent également, aménagés au niveau de leurs faces avant et arrière, des dégagements de même géométrie et de même disposition angulaire que ceux qui sont réalisés sur le piston.

Les dégagements sont destinés à recevoir des clavettes 22 qui assurent l'entraînement en rotation de la sous-charge avant 10a par le piston 11.

Des clavettes 22 sont également disposées aux niveaux des dégagements disposés entre les différentes sous-charges et assurent ainsi l'entraînement en rotation de la sous-charge médiane 10b par la sous-charge avant 10a et celui de la sous-charge arrière 10c par la sous-charge médiane 10b.

Les clavettes 22 (voir figure 3d) ont une forme complémentaire de celles des dégagements 21 et sont donc délimitées par une surface plane 22a et une portion de surface cylindrique 22b de diamètre sensiblement égal au diamètre externe du piston 11.

L'épaisseur (e) des clavettes est sensiblement égale à la somme des profondeurs (h) des deux dégagements à l'intérieur desquels elle est disposée (voir figure 3a).

Le montage de l'obus s'effectue de la façon suivante (voir figure 1):
- on fixe l'ogive 4 portant la bague 25 sur l'enveloppe 2, la bague 25 étant disposée de telle sorte qu'elle se trouve totalement à l'intérieur de la cavité 12 et qu'elle se trouve donc en retrait par rapport aux encoches 14.
- on dispose le piston 11 à l'intérieur de l'enveloppe de telle façon que les créneaux du piston pénètrent dans les encoches de l'ogive.
- on place deux clavettes 22 dans les dégagements 21 du piston 11.
- on met en place la sous-charge supérieure 10a de telle façon que les dégagements portés par sa face supérieure reçoivent les clavettes 22 disposées sur le piston.
- on met en place deux autre clavettes 22 dans les dégagements portés par la face inférieure de la sous-charge 10a.
- on met en place la sous-charge médiane 10b de telle façon que les dégagements portés par sa face supérieure reçoivent les clavettes 22 disposées sur la face inférieure de la sous-charge supérieure.
- on dispose de façon analogue des clavettes et la sous-charge inférieure 10c.
- on visse le culot 3.

La hauteur totale de l'empilement est choisie de telle façon qu'il subsiste un jeu axial entre la face supérieure 19 du piston 11 et la bague filetée 25 (figure 1).

Ce jeu est annulé après assemblage au moyen de la bague filetée 25. On visse cette bague au travers de l'ouverture de l'ogive destinée à recevoir la fusée 6 de telle façon qu'elle vienne en contact avec la face supérieure 19 du piston 11 et mette l'empilement de sous-charges en appui sur le culot.

Après montage il subsiste un jeu entre la face supérieure 19 du piston et un épaulement 24 aménagé sur la surface interne de l'enveloppe 2.

Un outillage adapté sera nécessaire afin de permettre le vissage de la bague 25 au travers de l'ouverture. On prévoira avantageusement des encoches sur la surface interne de la bague afin de faciliter son entraînement par un outil de serrage.

La bague 25 rattrape ainsi le jeu axial de montage de l'empilement de sous-charges.

On donnera évidemment aux créneaux et encoches de l'ogive et du piston des profondeurs supérieures au jeu axial de montage. Cela afin qu'après rattrapage du jeu par la bague, la liaison en rotation de l'ogive et du piston soit toujours effective.

Ainsi lors du tir de l'obus, la ceinture 5 entraînera en rotation l'enveloppe 2 qui elle même entraîne l'ogive 4 par filetage. L'ogive entraînera le piston 11 au moyen des créneaux et encoches, le piston entraînant la sous-charge supérieure 10a par l'intermédiaire des clavettes 22 et des dégagements 21. Chaque sous-charge entraînant également la sous-charge adjacente au moyen de clavettes 22.

L'obus selon l'invention assure ainsi la solidarisation de l'enveloppe et de la charge utile sans nécessiter d'usinages complexes du culot et sans affaiblir l'épaisseur de l'enveloppe 2 au droit du culot.

L'obus selon l'invention est facilement adaptable à l'emport de charges utiles de masses différentes.

Si on se reporte au brevet US4771696, dans le cas où il devient nécessaire de concevoir un obus cargo devant porter une charge utile d'inertie plus importante, il est alors indispensable de modifier la géométrie de l'enveloppe elle même afin de renforcer les créneaux d'entraînement en rotation du culot.

Ce qui peut être délicat compte tenu de la minceur de l'enveloppe et du niveau de contraintes mécaniques auquel elle se trouve soumise au niveau de la ceinture.

Grâce à l'invention il n'est plus nécessaire de modifier la géométrie de l'enveloppe. Il suffit de modifier la longueur ou la section des créneaux portés par l'ogive et le piston. Ce qui ne pénalise pas la tenue mécanique de ces éléments puisque l'épaisseur des créneaux ne se trouve pas limitée par le volume de la charge utile.

## Revendications

1. Obus cargo (1) destiné à transporter au moins une charge et constitué par une enveloppe (2) sur laquelle est disposée au moins une ceinture (5) d'entraînement en rotation, enveloppe fermée à une de ses extrémités par un culot (3) et à l'autre par une ogive (4) à l'intérieur de laquelle est disposée une composition pyrotechnique (7) génératrice de gaz destinée à venir agir sur un piston (11) au moment de l'ejection de la charge, obus comportant des moyens qui assurent l'entraînement en rotation de la charge par l'enveloppe et ***caractérisé en ce que*** ces moyens d'entraînement comprennent, d'une part des crénaux (13) aménagés sur un prolongement (16) de l'ogive (4) et coopérant avec des encoches (18) aménagées sur une face supérieure (19) du piston (11), et d'autre part, des moyens de liaison en rotation du piston (11) et de la charge elle même.

2. Obus selon la revendication 1, caractérisé en ce que les moyens de liaison en rotation du piston et de la charge comprennent au moins deux dégagements (21) portés par une face inférieure (20) du piston (11) et disposés en regard de dégagements analogues aménagés sur la charge, ces dégagements étant destinés à recevoir des clavettes (22) qui réalisent la liaison en rotation entre la charge et le piston (11).

3. Obus selon la revendication 2 et dans lequel la charge est divisée en au moins deux sous-charges (10a, 10b) empilées axialement à l'intérieur de l'enveloppe (2), caractérisé en ce que la sous-charge (10a) en contact avec le piston (11) porte sur une face inférieure des dégagements disposés en regard de dégagements analogues aménagés sur la sous-charge adjacente (10b), ces dégagements étant destinés à recevoir des clavettes (22) qui réalisent la liaison en rotation entre les deux sous-charges (10a et 10b).

4. Obus selon une des revendications 1 à 3, caractérisé en ce qu'il comporte une bague filetée (25) vissée sur un taraudage (26) aménagé sur la face interne de l'ogive (4) et venant en appui sur le piston (11).

## Patentansprüche

1. Trägergeschoss (1) für den Transport von mindestens einer Ladung, bestehend aus einem Mantel (2), auf dem mindestens ein Gürtel (5) zum Drehungsantrieb angebracht ist, wobei der Mantel an einem seiner Enden durch den Geschoßboden (3) und am anderen Ende durch einen Sprengkopf (4) verschlossen ist, in dessen Innerem ein pyrotechnisches Gemisch (7) untergebracht ist, das Gas erzeugt, das auf den Kolben (11) beim Ausstoßen der Ladung einwirkt, wobei das Trägerschoss mit Mitteln versehen ist, die den Drehungsantrieb der Ladung durch den Mantel gewährleisten, *gekennzeichnet dadurch, daß* die Antriebsmittel einerseits Scharten (13) auf einer Verlängerung (16) des Sprengkopfes (4) aufweisen, die mit den Kerben (18) in der oberen Fläche (19) des Kolbens (11) angebracht sind, und, andererseits, Mittel zur Drehverbindung des Kolbens (11) und der Ladung selbst.

2. Trägergeschoss gemäß Anspruch 1, gekennzeichnet dadurch, daß die Mittel zur Drehverbindung des Kolbens und der Ladung mindestens zwei Ausschnitte (21) auf der Innenfläche (20) des Kolbens (11) aufweisen, die gegenüber von entsprechenden Ausschnitten in der Ladung liegen, wobei die Ausschnitte Keile (22) aufnehmen, die die Drehverbindung zwischen der Ladung und dem Kolben (11) herstellen.

3. Trägergeschoss gemäß Anspruch 2, bei dem die Ladung in mindestens zwei Subladungen (10a, 10b) geteilt ist, die axial im Inneren des Mantels (2) gestapelt werden, gekennzeichnet dadurch, daß die Subladung (10a), die mit dem Kolben (11) in Berührung ist, auf der Unterseite Ausschnitte aufweist, die gegenüber von analogen Ausschnitten in der danebenliegenden Subladung (10b) liegen, wobei die Ausschnitte Keile (22) aufnehmen, die die Drehverbindung zwischen den beiden Subladungen (10a und 10b) herstellen.

4. Trägergeschoss gemäß einem der Ansprüche 1 bis 3, gekennzeichnet dadurch, daß es einen Gewindering (25) enthält, der auf ein Innengewinde (26) an der Innenfläche des Sprengkopfes (4) geschraubt wird und auf dem Kolben (11) aufliegt.

## Claims

1. Cargo shell (1) designed to carry at least one load and formed of an envelope (2) around which is placed at least one rotation drive belt (5), an envelope closed at one end by a base (3) and at the other by a nose cone (4) inside which is arranged a pyrotechnic composition (7) generating gas designed to come to act upon a piston (11) when the load is ejected, a shell comprising means to ensure the rotational drive of the load by the envelope and characterised in that the drive means comprise, firstly, gates (13) fitted on an extension (16) to the nose cone (14) and working in conjunction with notches (18) fitted on an upper face (19) of the piston (11), and secondly, means to link in rotation the piston (11) to the load itself.

2. A shell according to Claim 1, characterised in that the means to link the piston in rotation to the load comprise at least two undercuts (21) carried on a lower face (20) of the piston (11) and positioned opposite two similar undercuts arranged on the load, these undercuts being designed to accommodate keys (22) which provide a link in rotation between the load and the piston (11).

3. A shell according to Claim 2 and in which the load is divided into two sub-loads (10a, 10b) stacked axially inside the envelope (2), characterised in that the sub-load (10a) in contact with the piston (11) carries, on a lower face, undercuts positioned opposite similar undercuts fitted on the adjacent sub-load (10b), these undercuts being designed to accommodate keys (22) which provide the link in rotation between the two sub-loads (10a and 10b).

4. A shell according to one of Claims 1 to 3, characterised in that it comprises a threaded ring (25) screwed onto a tapping (26) fitted on the inner face of the nose cone (4) and resting on the piston (11).
